# EUROPÄISCHE PATENTSCHRIFT

(11) **EP 1 573 212 B1**
(45) Veröffentlichungstag und Bekanntmachung des Hinweises auf die Patenterteilung: **17.05.2006**
(21) Anmeldenummer: 03789234.6
(22) Anmeldetag: 11.12.2003
(51) Int. Cl.: F15B 21/04, F15B 13/044

(54) **ELEKTROMAGNET**
ELECTROMAGNET
ELECTROAIMANT

(30) Priorität: 18.12.2002 DE 10259314
(43) Veröffentlichungstag der Anmeldung: 14.09.2005
(73) Patentinhaber: Brueninghaus Hydromatik GmbH, 89275 Elchingen (DE)
(72) Erfinder: ADLER, Bernhard, 89231 Neu-Ulm (DE); STEGMAIER, Horst, 89079 Ulm (DE)
(74) Vertreter: Körfer, Thomas
(86) Internationale Anmeldenummer: PCT/EP2003/014098
(87) Internationale Veröffentlichungsnummer: WO 2004/055392

(56) Entgegenhaltungen:
- WO-A-97/12150
- DE-A- 4 417 587
- DE-A- 19 717 807
- DE-C- 3 709 474
- US-B1- 6 357 480

## Beschreibung

Die Erfindung betrifft einen Elektromagneten zur Betätigung eines Ventils.

Elektromagneten werden häufig zur Betätigung von Ventilen in hydraulischen Systemen eingesetzt. Ein solcher Elektromagnet zur Betätigung eines Ventils ist z. B. aus der DE 37 09 474 C1 bekannt. Der Elektromagnet betätigt dabei einen Ventilschließkörper, der mit einem Dichtsitz in Abhängigkeit von dem Hub des Ventilschließkörpers zu einer variablen Drossel zusammenwirkt.

Der Hub des Ventilschließkörpers wird durch einen in axialer Richtung durch ein Magnetfeld bewegten Anker erzeugt. Der Anker ist in axialer Richtung hierzu in einem Ankerraum bewegbar und wird durch eine axial auf den Anker wirkende Feder in einer definierten Ausgangsposition gehalten. Die in dem Inneren des Elektromagneten ausgebildeten Hohlräume sind während des Betriebs des Elektromagneten mit dem Druckmittel gefüllt, so dass die Bewegung des Ankers bedämpft ist. Der Ankerraum bzw. das den Ankerraum in axialer Richtung begrenzende Polrohr ist in radialer Richtung außen von einer Spule umgeben, welche bei Bestromen ein Magnetfeld erzeugt, das den Anker in Richtung des Polrohrs entgegen der Kraft der Feder mit einer magnetischen Kraft beaufschlagt.

Der rückwärtige Ankerraum wird dabei in seinem Volumen reduziert und das darin befindliche Druckmittel wird verdrängt. Gleichzeitig entsteht durch die axiale Bewegung des Ankers auf der gegenüberliegenden Seite des Ankers ein Volumen, in das das verdrängte Druckmittel einströmt. Das verdrängte Druckmittel strömt dabei am radial äußeren Umfang des Ankers entlang, wobei dieser Ringsspalt über eine Entlüftungsventileinrichtung mit der Umgebung verbunden ist.

Die sich dabei in dem Ankerraum befindende Luft muss bei der Inbetriebnahme des Elektromagneten aus dem Ankerraum entfernt werden. Hierzu ist bei dem in der DE 37 09 474 C1 beschriebenen Elektromagneten eine Entlüftungsventileinrichtung vorgesehen, welche über eine Querbohrung den um den Anker herum befindlichen Ringsspalt mit der Umgebung des Elektromagneten verbindet.

Die Entlüftungsventileinrichtung ist ähnlich einem Wechselventil aufgebaut. Der in dem Entlüftungsventil angeordnete Schließkörper hat eine geringere spezifische Dichte als das verwendete Druckmittel. Aufgrund der Schwerkraft gibt der Schließkörper daher solange einen durchströmbaren Querschnitt frei, bis das Niveau des entlang dem Ventilschließkörper nachströmenden Druckmittels, welches bei Betrieb des Ventils durch den Förderdruck in den Ankerraum gedrückt wird, den Schließkörper des Entlüftungsventils erreicht hat. Der Schließkörper schwimmt dann auf dem Druckmittel und wird gegen den nach außen gerichteten Dichtsitz gedrückt, wodurch das Entlüftungsventil verschlossen ist.

Neben dem erheblichen Aufwand, der durch die Integration eines solchen Wechselventils in den Elektromagneten entsteht, hat die beschriebene Entlüftung den Nachteil, dass beim Befüllen das Ventil durch das Druckmittel geschlossen wird. Insbesondere bei einem Wiederbefüllen des entleerten Ankerraums mit dem Druckmittel ist es unvermeidbar, dass in dem verhältnismäßig zähflüssigen Druckmittel Rückstände eingeschlossener Luft in dem rückwärtigen Ankerraum zurückbleiben. Dieser Lufteinschluss verschlechtert das Dämpfungsverhalten und machen es schwierig die Dämpfung abzustimmen, da durch die Bewegung des Ankers unterschiedliche Verteilungen der Luft auftreten können. Die eingeschlossene Luft wird bei der Bewegung des Ankers lediglich hin und hergeschoben, kann jedoch aus dem Ankerraum nicht mehr entweichen, da das Entlüftungventil verschlossen bleibt.

Ein weiterer Nachteil ist, dass die Funktion des Ventils abhängig von der Einbaulage des Elektromagneten ist. Ein mit dem beschriebenen Entlüftungsventil ausgerüstetes hydraulisches Ventil weist daher eine vorgegebene Einbaulage auf.

Ein weiterer Nachteil ist, dass das Verschließen der Entlüftungsbohrung über das Druckmittel erfolgt, welches in der Regel ein Öl ist. Bei einem teilweisen Entweichen des Druckmittels aus dem Ankerraum, z.B. während einer darauf folgenden längeren Standzeit, kann es daher zum Verkleben des Schließkörpers kommen, wodurch die Funktion bei einer erneuten Inbetriebnahme nicht mehr gewährleistet ist.

Die DE 44 17 587 A1 offenbart einen Elektromagneten gemäß dem Oberbegriff des Anspruchs 1. Der Gegenstand des Anspruchs 1 unterscheidet sich daher von dem bekannten Elektromagneten dadurch, dass zumindest ein erster Kanalabschnitt des Rückflusskanals in einem Polrohr angeordnet ist, und dass in einem Gehäusedeckel ein zweiter Kanalabschnitt des Rückflusskanals vorgesehen ist, welcher aus dem Gehäusedeckel an einer zur Anlage an einem Ventilgehäuse vorgesehenen Fläche ausmündet.

Die mit der vorliegenden Erfindung zu lösende Aufgabe kann somit darin gesehen werden, einen Elektromagneten zur Betätigung eines Ventils mit einem Rückflusskanal für einen Druckmittelleckagestrom zu schaffen, der in einfacher Weise an verschiedene Ventile angepasst werden kann und der kostengünstig gefertigt werden kann.

Die Aufgabe wird durch den erfindungsgemäßen Elektromagneten mit den Merkmalen des Anspruchs 1 gelöst.

Der erfindungsgemäße Elektromagnet hat den Vorteil, dass mit dem Ankerraum ein Rückflusskanal verbunden ist, über welchen das in den Ankerraum eintretende Leckagefluid in ein Tankvolumen abfließt. Damit wird während des Betriebs des Elektromagneten ein zwar geringer aber kontinuierlich auftretender Leckagestrom erreicht. Dieser Leckagestrom erzeugt einerseits in dem Ankerraum einen geringfügigen Unterdruck, andererseits können Luftbläschen, welche aufgrund der Bewegung des Ankers in den Bereich der Strömung transportiert wurden, mitsamt der Leckageströmung über den Rückflusskanal abgeführt werden.

Der Rückflusskanal ist während des Betriebs des Elektromagneten jederzeit offen, so dass auch bei einer näherungsweise vollständigen Befüllung des Elektromagneten mit dem Druckmittel der Druckmittelleckagestrom erhalten bleibt. Auf diese Weise ist es möglich, dass Lufteinschlüsse, die auch bei einer nahezu vollständigen Befüllung mit Druckmittel noch in dem rückwärtigen Ankerraum vorhanden sein können, noch aus dem Inneren des Elektromagneten entfernt werden. Die Lufteinschlüsse werden dann durch die Bewegung des Ankers in den Bereich befördert, in dem die Strömung aufgrund der Druckmittelleckage auftritt. Die Bewegung der eingeschlossenen Luft wird dabei einerseits durch den von der Strömung erzeugten Unterdruck und andererseits durch die Verwirbelung, die aufgrund der Strömung entsteht, begünstigt.

In den Unteransprüchen sind vorteilhafte Weiterbildungen des erfindungsgemäßen Elektromagneten dargestellt.

Insbesondere ist es vorteilhaft, dass der Rückflusskanal direkt in den Ankerraum ausmündet, da hierdurch eine besonders effektive Entlüftung erfolgt. Das aus dem rückwärtigen Ankerraum durch die Bewegung des Ankers verdrängte Druckmittel transportiert somit die in dem rückwärtigen Ankerraum enthaltenen Luftbläschen in die unmittelbaren Nähe der Leckageströmung. Damit ist die Mitnahme der Luftbläschen durch den Leckagestrom besonders einfach und es ergibt sich eine schnelle Entlüftung.

Eine weitere vorteilhafte Ausführung ergibt sich, indem der Rückflusskanal in einem erweiterten Bereich des Polrohrs angeordnet ist. Durch eine solche Anordnung wird der Leckagestrom nicht durch den Ankerraum geführt, wodurch die Gefahr verringert wird, dass Schmutzpartikel, die in dem Leckagestrom enthalten sein können, bis zum Anker transportiert werden. Solche Verschmutzungen, welche sich im Bereich des Ankers befinden, wirken sich nachteilig auf die Lebensdauer des Elektromagneten aus. Gegenüber der Ausmündung des Rückflusskanals unmittelbar in den Ankerraum bildet sich bei der Ausmündung in dem Polrohr aufgrund der geringeren Strömungsquerschnitte eine höhere Strömungsgeschwindigkeit der Leckageströmung aus, die wiederum das Entweichen der eingeschlossenen Luftbläschen verbessert.

Weiterhin ist es vorteilhaft, den Rückflusskanal so in dem Elektromagnet auszubilden, dass eine direkte Anschlussmöglichkeit an das in der betätigten Ventileinheit befindliche Tankvolumen gegeben ist. Gemäß einer vorteilhaften Weiterbildung des erfindungsgemäßen Elektromagneten befindet sich hierzu der Rückflusskanal in einem Polrohr, welches auch die Führung des auf das zu betätigende Ventil wirkenden Stößels übernimmt.

Vorteilhafte Ausführungsbeispiele des erfindungsgemäßen Elektromagneten sind in der Zeichnung dargestellt und werden anhand der nachfolgende Beschreibung näher erläutert. Es zeigen:
- Fig. 1a: eine schematische geschnittene Darstellung einer mit einem erfindungsgemäßen Elektromagneten betätigten Ventileinheit,
- Fig. 1b: eine vergrößerte Darstellung eines Ausschnitts der Fig. 1a,
- Fig. 2: eine geschnittene Teildarstellung eines ersten Ausführungsbeispiels eines erfindungsgemäßen Elektromagneten,
- Fig. 3: eine geschnittene Teildarstellung eines zweiten Ausführungsbeispiels eines erfindungsgemäßen Elektromagneten,
- Fig. 4: eine geschnittene Teildarstellung eines dritten Ausführungsbeispiels eines erfindungsgemäßen Elektromagneten,
- Fig. 5: eine geschnittene Teildarstellung eines vierten Ausführungsbeispiels eines erfindungsgemäßen Elektromagneten,
- Fig. 6: eine geschnittene Teildarstellung eines fünften Ausführungsbeispiels eines erfindungsgemäßen Elektromagneten, und
- Fig. 7: eine geschnittene Teildarstellung eines sechsten Ausführungsbeispiels eines erfindungsgemäßen Elektromagneten.

In Fig. 1a ist ein erstes Beispiel einer Verstellvorrichtung 1 mit einem durch den erfindungsgemäßen Elektromagneten betätigten Ventil dargestellt. Zum Regeln eines Schwenkwinkels einer nicht dargestellten hydrostatischen Kolbenmaschine wird ein Stellkolben 2 in einer Stelldruckkammer 3 sowie einer zweiten Stelldruckkammer 4 mit einem Stelldruck beaufschlagt. Die in der ersten und zweiten Stelldruckkammer 3 und 4 wirkenden Stelldrücke wirken auf die entgegengesetzt orientierten Kolbenflächen des Stellkolbens 2, an dem bei einer Druckdifferenz eine resultierende Kraft angreift. Zur Einstellung der Druckdifferenz in den beiden Stelldruckkammern 3 und 4 ist ein Stelldruckregelventil 5 vorgesehen. Das Stelldruckregelventil 5 weist einen Regelkolben 6 auf, der in einer Bohrung eines Gehäuses 7 axial verschieblich angeordnet ist. Weiterhin sind in dem Gehäuse 7 eine erste Speisedruckbohrung 8 sowie eine zweite Speisedruckbohrung 9 eingebracht. Die erste Speisedruckbohrung 8 und zweite Speisedruckbohrung 9 sind mit einer Speisedruckleitung 14 verbunden, die beispielsweise an einer Hilfsdruckquelle angeschlossen sein kann.

Zum Einstellen der Stelldrücke in der ersten Stelldruckkammer 3 und der zweiten Stelldruckkammer 4 ist die Speisedruckleitung 14 bzw. die erste Speisedruckbohrung 8 oder die zweite Speisedruckbohrung 9 mit einer ersten Stelldruckleitung 12 oder einen zweiten Stelldruckleitung 13 verbindbar. Hierzu ist die erste Stelldruckleitung 12 an einem ersten Stelldruckkanal 10 angeschlossen, der seitens des Regelkolbens 6 in eine erste Nut 15 mündet. Ebenso ist die zweite Stelldruckleitung 13 über einen zweiten Stelldruckkanal 11 mit einer zweiten Nut 16 verbunden. Im Bereich der ersten bzw. zweiten Nut 15 bzw. 16 weist der Regelkolben 6 einen ersten Regelkolbenabschnitt 17 bzw. einen zweiten Regelkolbenabschnitt 18 auf. Die beiden Regelkolbenabschnitte 17 bzw. 18 weisen eine erste Stelldrucksteuerkante 19 bzw. eine zweite Stelldrucksteuerkante 20 auf, die an den entgegengesetzt orientierten Enden des jeweiligen Regelkolbenabschnitts 17 bzw. 18 angeordnet sind. Die erste Stelldrucksteuerkante 19 und die zweite Stelldrucksteuerkante 20 bilden mit der jeweiligen ersten Nut 15 bzw. zweiten Nut 16 eine in Abhängigkeit von der axialen Position des Regelkolbens 6 variable Drosselstelle aus. Durch die gemeinsame Bewegung der beiden Steuerkanten 19 bzw. 20 wird dabei jeweils eine Drossel geöffnet und gleichzeitig die andere Drossel geschlossen.

Je nach Bewegungsrichtung der Regelkolbens 6 wird damit der erste Stelldruckkanal 10 über die erste Nut 15 mit einer ersten Speisedrucknut 21 verbunden und damit die erste Stelldruckkammer 3 mit dem Druck aus der Speisedruckleitung 14 bedrückt. Analog wird der zweite Stelldruckkanal 11 über die zweite Nut 16 mit einer zweiten Speisedrucknut 22 verbunden, wenn der Regelkolben 6 in die entgegengesetzte Richtung ausgelenkt wird.

Auf der von der ersten Stelldrucksteuerkante 19 abgewandten Seite des ersten Regelkolbenabschnitts 17 ist eine erste Entspannungssteuerkante 23 angeordnet. Ebenso ist an dem zweiten Regelkolbenabschnitt 18 eine zweite Entspannungssteuerkante 24 angeordnet. In Abhängigkeit von der axial Position des Regelkolbens 6 wird über die beiden Entspannungssteuerkanten 23 bzw. 24 die jeweilige Stelldruckkammer 3 bzw. 4 über die erste Nut 15 bzw. die zweite Nut 16 in ein Tankvolumen 25 entspannt.

Ebenfalls mit dem Tankvolumen 25 verbunden ist über einen Volumenausgleichskanal 26 der rückwärtige Regelkolbenraum 27. Die geringfügigen Volumenschwankungen, die in dem rückwärtigen Regelkolbenraum 27 durch eine axiale Bewegung des Regelkolbens 6 entstehen, werden damit ausgeglichen. Außerdem wird ein Teil der Regelkolbenleckage über den Volumenausgleichskanal 26 ins Tankvolumen 25 abgeführt.

Um den Stellkolben 2 in seine zweite Endposition zu verstellen, ist ein Proportionalmagnet 28 vorgesehen, welcher an dem Gehäuse 7 des Regelventils 5 angeordnet ist. Der Proportionalmagnet 28 weist einen Stößel 29 auf, wobei der Stößel 29 auf eine Stirnfläche 30 des Regelkolbens 6 wirkt. Damit ist auf den Regelkolben 6 in axialer Richtung eine Steuerkraft übertragbar, welche durch den Proportionalmagneten 28 in Abhängigkeit von einem Steuersignal erzeugt wird, das dem Proportionalmagneten 28 über einen nicht dargestellten elektrischen Anschluß zugeführt wird. Wird dem Proportionalmagneten 28 über den elektrischen Anschluß ein solches Steuersignal zugeführt, so erzeugt er eine Kraft, die den Regelkolben 6 verschiebt. Dabei wird durch die axiale Bewegung des Regelkolbens 6 an der ersten Stelldrucksteuerkante 19 ein durchströmbarer Spalt erzeugt. Das über die Speisedruckleitung 14 und die erste Speisedruckbohrung 8 zugeführte Druckmittel kann über den ersten Stelldruckkanal 10 in die erste Stelldruckkammer 3 gelangen. Der somit in der ersten Stelldruckkammer 3 erhöhte Druck bewirkt eine Verstellung des Stellkolbens 2 entgegen der Kraft einer Rückstellfeder 40 in Richtung seiner zweiten Endposition.

Gleichzeitig mit dem Öffnen der Drosselstelle an der ersten Stelldrucksteuerkante 19 wird im zweiten Regelkolbenabschnitt 18 die Drosselstelle der zweiten Entlastungssteuerkante 24 geöffnet. Der zweite Stelldruckraum 4 wird über die zweite Stelldruckleitung 13 sowie den zweiten Stelldruckkanal 11 in das Tankvolumen 25 entspannt.

Zur Rückkopplung der Stellbewegung des Stellkolbens 2 ist in dem Stellkolben 2 eine Mitnehmerausnehmung 33 vorgesehen, in welcher ein Mitnehmerkopf 32 angeordnet ist, der mit dem Stellhebel 31 verbunden ist. Der Stellhebel 31 ist auf einem Lagerbolzen 34 drehbar gelagert, so daß die Stellbewegung des Stellkolbens 2 zu einer Drehung des Stellhebels 31 führt. Ebenfalls auf dem Lagerbolzen 34 drehbar gelagert sind ein erster Schenkel 35 sowie ein zweiter Schenkel 36. Der erste Schenkel 35 sowie der zweite Schenkel 36 sind über eine Zugfeder 37 miteinander verbunden, so daß eine Auslenkung eines der beiden Schenkel relativ zu dem anderen zu einer Spannung der Zugfeder 37 führt.

An dem zu dem Mitnehmerkopf 32 des Stellhebels 31 entgegengesetzten Ende des Stellhebels 31 ist ein Mitnahmestift 38 angeordnet. Bei einer Bewegung des Stellkolbens 2 und einer damit verbundenen Drehbewegung des Stellhebels 31 bewegt sich der Mitnahmestift 38 gegenläufig zu der Stellkolbenbewegung. Der Mitnahmestift 38 liegt an dem zweiten Schenkel 36 an, so daß durch die Drehbewegung des Stellhebels 31 der zweite Schenkel 36 relativ zu dem ersten Schenkel 35 ausgelenkt wird und die Feder 37 gespannt wird.

Die in der Fig. 1a dargestellte Verstellvorrichtung 1 wird betätigt, indem über den Proportionalmagneten 28 auf den Regelkolben 6 eine Kraft ausgeübt wird. Dieses Zusammenwirken wird anhand der Fig. 1b erläutert. Der Proportionalmagnet 28 weist hierzu ein von einer nicht dargestellten Spule umgebenes Polrohr 50 auf, welches entlang seiner Längsachse von einer Durchgangsbohrung 51 durchdrungen ist. Der Durchmesser der Durchgangsbohrung 51 ist so bemessen, dass die Durchgangsbohrung 51 eine Leckagespalt mit den Stößel 29 bildet. Das Polrohr 50 ist mittels einer Schraubverbindung 52 in einem Gehäusedeckel 53 des Proportionalmagneten 28 befestigt. Zur Abdichtung des Polrohrs 50 gegenüber dem Gehäusedeckel 53 ist ein Dichtelement 54 in einer dafür vorgesehenen Nut des Polrohrs 50 angeordnet.

Der Stößel 29 steht geringfügig über die Stirnfläche 55 des Polrohrs 50 hinaus und liegt dort an der Stirnfläche 30 des Regelkolbens 6 an. An der von der Stirnfläche 55 des Polrohrs 50 abgewandten Seite weist die Durchgangsbohrung 51 einen radial erweiterten Abschnitt 56 auf, an den sich ein im dargestellten Ausführungsbeispiel als Ausnehmung des Polrohrs 50 ausgebildeter Ankerraum 57 anschließt. In dem Ankerraum 57 ist ein Anker 58 angeordnet, der mit dem Stößel 29 in Wirkverbindung steht. In dem Anker 58 sind parallel zu seiner Längsachse Ankerkanäle 59 ausgebildet, die die beiden voneinander abgewandten Stirnseiten des Ankers 58 miteinander verbinden.

Durch Bestromung der nicht dargestellten Spulenelemente des Elektromagneten wird der Anker 58 durch das entstehende Magnetfeld mit einer Kraft in axialer Richtung beaufschlagt, welche ihn so verschiebt, dass das Volumen des Ankerraums 57 verringert wird. Da der Anker 58 in Wirkverbindung mit dem Stößel 29 steht, wird diese axiale Bewegung auf den Stößel 29 übertragen, der seinerseits wiederum die axiale Bewegung auf die Stirnfläche 30 des Regelkolbens 6 überträgt. Wird der Strom für die Spulenelemente abgeschaltet, so wirkt auf den Anker 58 keine Kraft mehr und er wird über die von dem Regelkolben 6 auf den Stößel 29 übertragene Gegenkraft in der dargestellten Anordnung der Fig. 1b nach rechts verschoben. Zwischen dem Ankerraum 57 und dem in der Fig. 1b nicht dargestelltem rückwärtigen Ankerraum besteht dabei eine Verbindung über die Ankerkanäle 59, so dass zwischen dem Ankerraum 57 und dem rückwärtigen Ankerraum ein Volumenausgleich erfolgt.

Die Stirnfläche 30 des Regelkolbens 6 ist an einem Fortsatz 60 ausgebildet. Der Fortsatz 60 durchdringt eine Öffnung 61 einer Federscheibe 62, welche in einer Aufnahmeöffnung 63 des Gehäuses 7 angeordnet ist. Die Federscheibe 62 ist so in der Aufnahmeöffnung 63 angeordnet, dass der durch die Gegenkraft zurück getriebene Regelkolben 6 mit einer Anschlagfläche 64 daran anschlägt und dort eine definierte Bremskraft erfährt. Die Anschlagfläche 64 ist dabei an einem Führungsabschnitt 65 ausgebildet.

Der Gehäusedeckel 53 weist einen zylindrischen Fortsatz 66 auf, der in die Aufnahmeöffnung 63 des Gehäuses 7 hineinragt. Die Federscheibe 62 kann beispielsweise über den zylindrischen Fortsatz 66 in der Aufnahmeöffnung 63 fixiert werden. Zur Abdichtung ist in einer Nut des Gehäusedeckels 53 ein weiteres Dichtelement 67 angeordnet, welches den Proportionalmagneten 28 gegenüber dem Gehäuse 7 abdichtet.

Zwischen dem Führungsabschnitt 65 des Regelkolbens 6 und dem Gehäuse 7 bildet sich eine Druckmittelleckage aus, durch die es zu einem Druckmittelfluss aus der Speisedruckbohrung 8 an dem Führungsabschnitt 65 vorbei in Richtung des Proportionalmagneten 28 kommt. Das Druckmittel füllt zunächst die Aufnahmeöffnung 63 und durchströmt dann auch einen Spalt 68, welcher in der Durchgangsbohrung 51 zwischen der Innenwand des Polrohrs 50 und dem darin angeordneten Stößel 29 ausgebildet ist. Der Ankerraum 57 bildet ein geschlossenes Volumen aus.

Um für das einströmende Druckmittel eine Abflussmöglichkeit zu schaffen und damit die zum Entlüften erforderliche Strömung zu schaffen, ist in dem Polrohr 50 ein erster Kanalabschnitt 69 eines Rückflusskanals vorgesehen, welcher den erweiterten Bereich 56 der Durchgangsbohrung 51 mit einem umlaufenden Kanal 70 verbindet. Der umlaufende Kanal kann beispielsweise als Freistich im Auslaufbereich der Schraubverbindung 52 ausgeführt sein. Das zurückfließende Druckmittel fließt über einen zweiten Kanalabschnitt 71 des Rückflusskanals und einen dritten Kanalabschnitt 73 zurück in das Tankvolumen 25.

Der zweite Kanalabschnitt 71 des Rückflusskanals mündet an einer in Richtung des zylindrischen Fortsatzes 66 gerichteten Stirnseite 74 aus. Im dargestellten Ausführungsbeispiel ist in der Stirnseite 74 des Gehäusedeckels 53 eine Ausnehmung 75 angeordnet. Die Ausnehmung 75 liegt dabei in einem radial inneren Bereich relativ zu dem zweiten Dichtelement 67 und kann sich, um Montageungenauigkeiten auszugleichen, über eine größere Fläche der Stirnseite 74 erstrecken. Der durch die Ausnehmung 75 ausgebildeter Hohlraum ist über den dritten Abschnitt 73 mit dem Tankvolumen 25 verbunden. Der dritte Abschnitt 73 ist dabei als Bohrung durch eine Wand des Gehäuses 7 ausgebildet.

In Fig. 2 ist ein Teil eines erfindungsgemäßen Elektromagneten 28 dargestellt. Das Polrohr 50 weist eine Ausnehmung 76 für den Anker 58 auf. Je nach Position des Ankers 58 in axialer Richtung bildet sich in dem Polrohr 50 ein Ankerraum 57 aus, wie dies in der Fig. 2 dargestellt ist, oder ein rückwärtiger Ankerraum 77 aus, dessen Volumen in der gezeigten Stellung des Ankers 58 minimal ist. In radialer Richtung wird der rückwärtige Ankerraum 77 durch das Polrohr 50 begrenzt. In axialer Richtung ist der rückwärtigen Ankerraum 77 einerseits durch den Anker 58 andererseits durch ein Verschlußstück 78 begrenzt, wobei das Verschlußsück 78 das Polrohr 50 an seiner von der Stirnfläche 55 abgewandten Seite verschließt. Das Verschlußsück 78 ist gegenüber der Innenwand des Polrohrs 50 mit einem weiteren Dichtelement 79 abdichtet.

Der Ankerraum 57 sowie der rückwärtige Ankerraum 77 sind über Ankerkanäle 59 bzw. 59' miteinander verbunden. Bei einer Bewegung des Ankers 58 kann somit das in dem rückwärtigen Ankerraum 77 befindliche Druckmittel in den Ankerraum 57 strömen und umgekehrt. In einem radial erweiterten Bereich 80 der Ausnehmung 76 ist ein Gleitlager 81 angeordnet, in dem der Anker 58 geführt ist. Ein zweites Gleitlager 82 ist in der Durchgangsbohrung 51 angeordnet. Das zweite Gleitlager 82 ist dabei an dem zu dem Ankerraum 57 hin orientierten Ende der Durchgangsbohrung 51 angeordnet und führt dort den Stößel 29, der mit dem Anker 58 verbunden ist.

In dem dargestellten Ausführungsbeispiel ist die Durchgangsbohrung 51 über ihre gesamte Länge bis zu dem Ankerraum 57 mit konstanten Durchmesser ausgebildet. Um der Druckmittelleckage keinen zu hohen Strömungswiderstand entgegenzusetzen, ist der Spalt 68, der zwischen dem Stößel 29 und der Innenwand der Durchgangsbohrung 51 ausgebildet ist gegenüber der Durchgangsbohrung aus Fig. 1b vergrößert. Das Polrohr 50 weist eine Anlagefläche 83 auf, in welcher eine Nut 84 zur Aufnahme des ersten Dichtelements ausgebildet ist. Das zum Einsetzen in die Nut 84 vorgesehene Dichtelement lässt einen durchströmbaren Spalt offen, welcher einen Freistich 85 mit dem ersten Kanalabschnitt 71.1 verbindet. Zu dem Ausführungsbeispiel der Fig. 1b wurde bereits beschrieben, dass der Freistich 85 einem umlaufenden Kanal 70 im Bereich eines Auslaufs der Schraubverbindung 52 ausbildet.

Der erste Kanalabschnitt 71.1 verbindet den Ankerraum 57 mit der Anlagefläche 83 und ermöglicht damit den Rückfluss des über den Spalt 68 in den Ankerraum 57 einströmenden Druckmittels. Um zwischen dem Spalt 68 und dem Ankerraum 57 ebenfalls eine durchströmbare Verbindung zu schaffen, ist ein Überströmkanal 86 vorgesehen, der die Durchgangsbohrung 51 an ihrer dem Ankerraum 57 zugewandten Seite in radialer Richtung so erweitert, dass das Druckmittel an dem zweiten Gleitlager 82 vorbei in den Ankerraum 57 strömen kann.

An der den Ankerraum 57 in Richtung der Stirnfläche 55 begrenzenden Fläche des Polrohrs 50 ist eine Antiklebescheibe 87 befestigt, welche das unerwünschte magnetische Kleben des Ankers 58 verhindert. Die Antiklebescheibe 87 ist hierzu aus nicht magnetischem Material gefertigt und in dem Ausführungsbeispiel der Fig. 2 an ihrem Innendurchmesser zentriert und mit der Fläche des Polrohrs 50 verklebt.

Der Strömungsweg des Druckmittels durch den Proportionalmagneten 28 führt über den Spalt 68, über den das Druckmittel, welches aufgrund des Speisedrucks an dem Führungsabschnitt 65 des Regelkolbens 6 vorbei geströmt ist, in den Elektromagneten 28 eingetreten ist. Aus dem Spalt 68 strömt das Druckmittel weiter über den Überströmkanal 86 bis in den Ankerraum 57. Um eine Verbindung von dem Überströmkanal 86 in den Ankerraum 57 zu ermöglichen, ist es beispielsweise möglich, entsprechende Ausnehmungen in der Antiklebescheibe 87 vorzusehen. Aus dem Ankerraum 57 strömt das Druckmittel entlang des ersten Kanalabschnitts 71.1 in Richtung des Tankvolumens 25 über den zweiten Kanalabschnitt 71 und den dritten Kanalabschnitt 73.

In der Fig. 3 ist ein Ausführungsbeispiel gezeigt, bei dem an Stelle des ersten Gleitlagers 81 sowie des zweiten Gleitlagers 82 Folienlager verwendet werden. Weiterhin ist an Stelle des Überströmkanals 86 der bereits zu Fig. 1b beschriebene radial erweiterte Bereich 56 der Durchgangsbohrung 51 ausgebildet. Der Strömungsweg des Druckmittels entspricht im wesentlichen dem zu der Fig. 2 beschriebenen Strömungsweg. Der Druckmittelleckagestrom führt durch den Ankerraum 57, so dass eine sehr effiziente Mitnahme von sich in dem Ankerraum 57 befindenden Luftbläschen erfolgt. Der Transport der Luftbläschen aus dem rückwärtigen Ankerraum 77 erfolgt durch die Bewegung des Ankers 58 bei Betätigen des Proportionalmagneten 28. Damit kann die Entlüftung, die wegen des kontinuierlichen Entlüftens während des Betriebs vollständig ist, bei der Inbetriebnahme des Proportionalmagneten 28 erfolgen. Eine zunächst durchzuführende Entlüftung mittels einer dann zusätzlich erforderlichen Entlüftungsschraube kann daher entfallen.

In Fig. 4 ist ein weiteres Ausführungsbeispiel gezeigt, bei dem ein erster Kanalabschnitt 71.2 ausgebildet ist, welcher von dem Freistich 85 in den erweiterten Bereich 56 der Durchgangsbohrung 51 führt. Das Ausmünden des ersten Kanalabschnitts 71.2 in den erweiterten Bereich 56 der Durchgangsbohrung 51 hat den Vorteil, dass der Druckmittelleckagestrom nicht durch den Ankerraum 57 führt. Damit wird durch das durch den Elektromagneten 28 strömende Druckmittel keine Verschmutzung in den Bereich des Ankers 58 transportiert. Durch die kurze Anbindung über den erweiterten Bereich 56 wird somit eine Erhöhung der Lebensdauer des Proportionalmagneten 28 erreicht.

Die Ausführungsbeispiele der Figuren 5 bis 7 entsprechen im wesentlichen den Ausführungsbeispielen der Figuren 2 bis 4. Im Unterschied hierzu wird jedoch eine Antiklebescheibe 87' verwendet, welche an ihrem äußeren Umfang zentriert wird. Die Antiklebescheibe 87' weist wie auch die Antiklebescheibe 87 aus den Ausführungsbeispielen der Figuren 2 bis 4 eine zentrale Ausnehmung auf, welche hierbei jedoch in ihrer radialen Ausdehnung so groß bemessen ist, dass der erste Kanalabschnitt 71.1 über die zentrale Ausnehmung mit dem Ankerraum 57 verbunden ist.

Die vorgeschlagene Entlüftung ist nicht auf einen Einsatz in einem Proportionalmagneten, wie er in den Ausführungsbeispielen verwendet ist, beschränkt, sondern kann auch bei Schaltmagneten oder Stoßmagneten eingesetzt wreden. Der Rückflusskanal kann außerdem auch mit dem rückwärtigen Ankerraum 77 verbunden sein.

## Patentansprüche

1. Elektromagnet zur Betätigung eines Ventils, wobei der Elektromagnet (28) einen in einem Ankerraum (57, 77) axial bewegbaren Anker (58) umfasst, dessen axiale Bewegung ein Stößel (29) auf das Ventil überträgt, und wobei ein mit dem Ankerraum (57, 77) verbundener Rückflusskanal (69, 71, 73) vorgesehen ist, über den der Ankerraum (57, 77) zum Abführen eines aus dem Ventil in den Ankerraum (57, 77) strömenden Druckmittelleckagestroms mit einem Tankvolumen (25) verbunden ist,
**dadurch gekennzeichnet,**
**dass** zumindest ein erster Kanalabschnitt (69) des Rückflusskanals (96, 71, 73) in einem Polrohr (50) angeordnet ist und
**dass** in einem Gehäusedeckel (53) ein zweiter Kanalabschnitt (71) des Rückflusskanals vorgesehen ist, welcher aus dem Gehäusedeckel (53) an einer zur Anlage an einem Ventilgehäuse (7) vorgesehenen Fläche ausmündet.

2. Elektromagnet nach Anspruch 1,
**dadurch gekennzeichnet,**
**dass** der Rückflusskanal (69, 71, 73) in einem radial erweiterten Abschnitt (56) einer mit dem Ankerraum (57, 77) verbundenen Durchgangsbohrung (51) ausmündet.

3. Elektromagnet nach Anspruch 1,
**dadurch gekennzeichnet,**
**dass** der Rückflusskanal (69, 71, 73) direkt in den Ankerraum (57, 77) ausmündet.

4. Elektromagnet nach einem der Ansprüche 1 bis 3,
**dadurch gekennzeichnet,**
**dass** ein auf der von dem Stößel (29) abgewandten Seite des Ankers (58) ausgebildeter rückwärtiger Ankerraum (77) mittels zumindest eines Ankerkanals (59) mit dem Ankerraum (57) verbunden ist.

5. Elektromagnet nach einem der Ansprüche 1 bis 4,
**dadurch gekennzeichnet,**
**dass** das über den Rückflusskanal (69, 71, 73) mit dem Ankerraum (57, 77) verbundene Tankvolumen ein in dem Ventil ausgebildetes Tankvolumen (25) ist.

## Claims

1. Electromagnet for actuating a valve, the electromagnet (28) comprising an armature (58) which can be axially displaced in an armature space (57, 77) and of which the axial motion displaces a tappet (29) to the valve and a reflux channel (69, 71, 73) connected to the armature space (57, 77) being provided, via which the armature space (57, 77) is connected to a tank volume (25) for removing a pressure medium leakage flow that is flowing out of the valve into the armature space (57, 77),
**characterised in that**
at least one first channel portion (69) of the reflux channel (96, 71, 73) is arranged in a pole tube (50) and **in that**
a second channel portion (71) of the reflux channel is provided in a housing cover (53) and which discharges from the housing cover (53) on a surface provided for abutment against a valve housing (7).

2. Electromagnet according to claim 1,
**characterised in that**
the reflux channel (69, 71, 73) discharges in a radially expanded portion (56) of a through passage (51) connected to the armature space (57, 77).

3. Electromagnet according to claim 1,
**characterised in that**
the reflux channel (69, 71, 73) discharges directly into the armature space (57, 77).

4. Electromagnet according to any one of claims 1 to 3,
**characterised in that**
a rear armature space (77) constructed on the side of the armature (58) facing away from the tappet (29) is connected to the armature space (57) by means of at least one armature channel (59).'

5. Electromagnet according to any one of claims 1 to 4,
**characterised in that**
the tank volume connected to the armature space (57, 77) via the reflux channel (69, 71, 73) is a tank volume (25) constructed in the valve.

## Revendications

1. Electroaimant pour actionner un clapet, l'électroaimant (28) comprenant un induit mobile axialement dans un espace d'induit (57, 77), dont le mouvement axial transmet un poussoir (29) sur le clapet, et un canal de reflux (69, 71, 73) relié à l'espace d'induit (57, 77) étant prévu, sur lequel l'espace d'induit (57, 77) est relié à un volume tampon (25) pour répartir un flux de fuite de milieu de pression circulant du clapet vers l'espace d'induit (57, 77),
**caractérisé en ce qu'**au moins une première section de canal (69) du canal de reflux (69, 71, 73) est positionnée dans un tube central (50) et que dans un couvercle de boîtier (53), une deuxième section de canal (71) du canal de reflux est prévue, laquelle débouche du couvercle de boîtier (53) dans une surface prévue pour reposer sur un boîtier de clapet (7).

2. Electroaimant selon la revendication 1,
**caractérisé en ce que** le canal de reflux (69, 71, 73) débouche dans une section élargie radialement (56) d'un perçage traversant (51) relié à l'espace d'induit (57, 77).

3. Electroaimant selon la revendication 1,
**caractérisé en ce que** le canal de reflux (69, 71, 73) débouche directement dans l'espace d'induit (57, 77).

4. Electroaimant selon l'une des revendications 1 à 3,
**caractérisé en ce qu'**un espace d'induit (77) arrière formé sur le côté de l'induit (58) opposé au poussoir (29) est relié à l'espace d'induit (57) au moyen d'au moins un canal d'induit (59).

5. Electroaimant selon l'une des revendications 1 à 4,
**caractérisé en ce que** le volume tampon relié à l'espace d'induit (57, 77) sur le canal de reflux (69, 71, 73) est un volume tampon (25) formé dans le clapet.
